# EUROPÄISCHE PATENTSCHRIFT

(11) **EP 0 651 223 B1**
(45) Veröffentlichungstag und Bekanntmachung des Hinweises auf die Patenterteilung: **30.07.1997**
(21) Anmeldenummer: 94114005.5
(22) Anmeldetag: 07.09.1994
(51) Int. Cl.: F41A 23/34, F41A 23/20

(54) **Militärisches Fahrzeug**
Army vehicle
Véhicule militaire

(30) Priorität: 28.10.1993 DE 4336843
(43) Veröffentlichungstag der Anmeldung: 03.05.1995
(73) Patentinhaber: Daimler-Benz Aerospace Aktiengesellschaft, 81663 München (DE)
(72) Erfinder: Otto, Ulrich, D-83365 Nussdorf (DE)

(56) Entgegenhaltungen:
- WO-A-87/02446
- DE-A- 2 205 826
- FR-E- 68 309

## Beschreibung

Die vorliegende Erfindung betrifft ein militärisches Fahrzeug, insbesondere ein gepanzertes Kampffahrzeug, das an seiner Oberseite mit einer Öffnung versehen ist, die ggf. durch eine Luke verschließbar ist und das einen Teleskopmast aufweist, der durch diese Öffnung ausfahrbar ist.

Von modernen Abwehrsystemen für die Zukunft, z. B. zur Tiefflugabwehr, zur Panzerabwehr und auch zur Aufklärung werden verstärkt elevierbare Waffenplattformen verlangt, um den Abschuß eines Flugkörpers über Hindernisse hinweg, die die Höhe des Kampffahrzeuges übersteigen, zu ermöglichen und um das Kampffahrzeug aus voller Deckung heraus zu Kampfeinsätzen verwenden zu können.

Aus der DE-A-2 205 826 ist eine vertikal verstellbare leichte Kampfplattform auf Selbstfahrlafette bekannt, die besonders geeignet zur Bekämpfung von Boden- aber auch Luftzielen ist, wobei eine Gruppe leichter Abwehrwaffen vertikal gehoben und aus einer sicheren Deckung heraus auf bewegliche und feste Ziele zwecks Bekämpfung dieser in Abschußlinie gebracht werden kann. Die Hebeeinrichtung für die Kampfplattform stützt sich dabei auf der Unterseite, d. h. der Bodengruppe der Fahrlafette ab.

Eine derartige Konfiguration ist mit großen Vorteilen im Hinblick auf Taktik, Deckung, Überlebungsfähigkeit und Besatzungssicherheit verbunden. Es wurde deshalb bereits vorgeschlagen, Waffen- und/oder Kreiselplattformen auf einem elevierbaren Scherenmast anzuordnen oder auch auf einem Teleskopmast zu befestigen, die aus einer entsprechenden oberen Öffnung des Kampffahrzeuges ausgefahren werden können und die in Ruhestellung entweder im Kampffahrzeug verstaut oder auf diesem in waagrechter Lage abgelegt werden.

Die FR-E-68 309 beschreibt eine auf einem Fahrzeug angeordnete Abschußvorrichtung, wobei das Abschußrohr sowohl in Transportstellung als auch in der Abschußstellung einen Winkel zur Senkrechten einnimmt. Das untere Ende des Abschußrohres ist am hinteren Ende des Fahrzeugs an einem Sockel abgelenkt, der über Kabel absenkbar ist, um sich auf dem Boden abzustützen. Das Abschußrohr selbst ist weder mit einer Plattform versehen noch durchsetzt es eine an der Oberseite des Fahrzeugs vorgesehene Öffnung und kann, da es auch in der Abschußstellung eine geneigte Stellung einnimmt, das Geschoß immer nur in einer Richtung abschießen.

Mit zunehmender Auszugslänge dieser Masten muß das Gewicht und auch die Länge des Kampffahrzeugs zunehmen, um zu gewährleisten, daß das Kampffahrzeug bei ausgefahrenem Mast und daran befestigter Plattform eine ausreichende Standfestigkeit aufweist und auch bei Schräglage keine Kipptendenz zeigt und um im Ruhezustand des Mastes, d. h. eingefahren, diesen z. B. waagrecht abzulegen bzw. transportieren zu können. Dies bedeutet wiederum, daß derartige Waffensysteme mit ihren zwangsläufig großen Abmessungen nicht lufttransportfähig sind, aufgrund der zu geringen Abmessungen und Ladekapazitäten der herkömmlichen Transportflugzeuge bzw. Transporthubschrauber.

Aufgabe der vorliegenden Erfindung ist es, ein militärisches Fahrzeug derart auszugestalten, daß bei gleichbleibender Standfestigkeit dessen Abmessungen erheblich verkleinert werden können, so daß die mit den Teleskopmasten versehenen militärischen Fahrzeuge mit den herkömmlichen Transportflugzeugen bzw. Transporthubschraubern luftverlastbar sind.

Ausgehend von einem militärischen Fahrzeug, insbesondere einem gepanzerten Kampffahrzeug, das an seiner Oberseite mit einer Öffnung versehen ist, die ggf. durch eine Luke verschließbar ist und das einen Teleskopmast aufweist, der durch diese Öffnung ausfahrbar ist, wird zur Lösung dieser Aufgabe vorgeschlagen, daß das Fahrzeug an seiner Unterseite mit einer Öffnung versehen ist, die in senkrechter Richtung zur Öffnung an der Oberseite ausgerichtet ist und deren Durchmesser etwas größer als der Durchmesser des unteren Teils des Teleskopmastes ist.

Vorzugsweise sind in dem Fahrzeug mehrere hydraulische Greif- und Positioniersystemene integriert für den Teleskopmast, die so ausgelegt sind, daß der Mastfuß durch die Öffnung an der Unterseite bis zum Boden absenkbar ist.

Das untere Ende des Mastfußes kann mit einem ggf. drehbaren Bodendorn versehen sein und das obere Ende in herkömmlicher Weise mit einer Waffen- und/oder Kreiselplattform.

Der auseinanderziehbare Teleskopmast (oder auch ein aufsteckbarer Rohrmast) kann in vertikaler Richtung die beiden zueinander ausgerichteten, d.h. eine gemeinsame den Mittelpunkt durchsetzende senkrechte Achse aufweisende, kreisförmige Öffnungen in der Oberseite und Unterseite eines gepanzerten Kampffahrzeuges durchsetzen. Der Mast wird dabei durch die im Kampffahrzeug angeordneten Greif- und Positioniersysteme in senkrechter Richtung exakt positioniert und so weit abgesenkt, bis das untere Ende des Teleskopmastes den Grund erreicht, wobei der an diesem Ende vorgesehene Bodendorn bei entsprechender Beaufschlagung des unteren Endes in den Boden eindringt und den Mast dort gewissermaßen verankert. Dies bedeutet, daß der Mast mit der zugehörigen Waffen- und/oder Kreiselplattform sich selbst trägt, d.h. sein Gewicht nicht mehr ausschließlich auf das Kampffahrzeug überträgt, sondern auf den Boden. Dadurch kann die Fahrzeuglänge z.B. eines Fahrzeugs mit waagrechter Mastablage, auf etwa ein Drittel reduziert werden, z.B. von den bisher üblichen 12 m auf 4 m bei gleicher ausfahrbarer Höhe der Waffenplattform von z.B. 9 m über Grund.

Im folgenden wird die Erfindung anhand der Zeichnung näher erläutert, in der ein vorteilhaftes Ausführungsbeispiel dargestellt ist. Es zeigen:
Fig. 1 eine Seitenansicht eines erfindungsgemäßen Kampffahrzeugs mit ausgefahrenem zweiteiligen Teleskopmast und
Fig. 2 einen Schnitt durch das Kampffahrzeug mit ausgefahrenem vierteiligen Teleskopmast.

In den Zeichnungen, in denen gleiche Teile mit gleichen Bezugszeichen versehen sind, bedeutet 1 ein militärisches Fahrzeug, beispielsweise ein gepanzertes Kampffahrzeug, das an seiner Oberseite in herkömmlicher Weise mit einer Öffnung 11 versehen ist, die beispielsweise durch eine nicht dargestellte kreisförmige Luke verschließbar ist. Diese im wesentlichen kreisförmige Öffnung wird durch einen ausfahrbaren Teleskopmast (2 in Fig. 1, 13 in Fig. 2) durchsetzt, auf dessen oberen Ende eine Waffenplattform 3 gegebenenfalls mit Kreiselplattform 14 vorgesehen ist, zum Abschuß eines Flugkörpers 4 über ein mit 5 schematisch angedeutetes Hindernis hinweg.

Durch einen rohrförmigen Schacht 15 im Kampffahrzeug hindurch erstreckt sich der Teleskopmast 2, 13 bis zu einer an der Unterseite 12 des Kampffahrzeuges vorgesehenen zweiten kreisförmigen Öffnung 8, die in vertikaler Richtung zur oberen kreisförmigen Öffnung 11 ausgerichtet ist, d.h. direkt und ihr angeordnet ist und deren Durchmesser geringfügig größer als der Durchmesser des unteren Teils 16 des Teleskopmastes 13 ist. Das untere Ende des unteren Teils 16 des Teleskopmastes kann ferner mit einem Bodendorn 6 versehen sein, um dem Teleskopmast einen besseren Halt nach Absenkung durch die beiden übereinanderliegenden Öffnungen 8, 11 im Boden zu verschaffen. Zum Ergreifen, Positionieren, Ausfahren, Absenken und Verankern des Teleskopmastes 2, 13 dienen mehrere im Inneren des Kampffahrzeugs vorgesehene Greif- und Positioniersysteme 9, 10, von denen zwei in Fig. 2 angedeutet sind. Mit 16 sind ferner zwei Bodenausleger angedeutet, die zur weiteren Erhöhung der Stabilität des Kampffahrzeuges 1 vorgesehen sein können.

Dadurch, daß der Teleskopmast auf dem Boden unterhalb des Kampffahrzeuges abgestützt wird, wird das Fahrzeug gewichtsmäßig erheblich entlastet und der Schwerpunkt tiefer gelegt. Das Kampffahrzeug 1 dient nur noch zum senkrechten Ausfahren der Plattformen 3, 14 sowie zur vertikalen Feinausrichtung des Teleskopmastes 2, 13 und dessen anschließender Verankerung über den Bodendorn 6 im Untergrund. Nach dem Einfahren und Ablegen des Teleskopmastes wird die an der Unterseite 12 vorgesehene Öffnung 8 durch einen entsprechenden Deckel verschlossen, um das Innere des Kampffahrzeugs gegen das Eindringen von Umwelteinflüssen zu schützen.

## Patentansprüche

1. Militärisches Fahrzeug (1), insbesondere gepanzertes Kampffahrzeug, das an seiner Oberseite mit einer Öffnung (11) versehen ist, die durch eine Luke verschließbar ist und das einen Teleskopmast (13, 2) aufweist, der durch diese Öffnung ausfahrbar ist, dadurch gekennzeichnet, daß es an seiner Unterseite (12) mit einer Öffnung (8) versehen ist, die in senkrechter Richtung zur Öffnung an der Oberseite ausgerichtet ist und deren Durchmesser etwas größer als der Durchmesser des unteren Endes (16) des Teleskopmastes ist.

2. Fahrzeug nach Anspruch 1, dadurch gekennzeichnet, daß es mehrere hydraulische Greif- und Positioniersysteme (9, 10) für den Teleskopmast aufweist, die so ausgelegt sind, daß das untere Ende des Teleskopmastes durch die Öffnung an der Unterseite bis zum Boden absenkbar ist.

3. Fahrzeug nach Ansprüchen 1 und 2, dadurch gekennzeichnet, daß der Teleskopmast an seinem unteren Ende (16) mit einem (ggf. in den Boden eindrehbaren) Bodendorn (6) versehen ist.

4. Fahrzeug nach einem der Ansprüche 1 bis 3, dadurch gekennzeichnet, daß das obere Ende des Mastes mit einer Kreisel- und/oder Waffenplattform (14) versehen ist.

## Claims

1. Military vehicle (1), especially an armoured combat vehicle, provided with an opening (11) in its top surface closable by a hatch, and having a telescopic mast (13, 2) extendable through that opening, characterised in that it is provided with an opening (8) in its bottom surface (12) vertically aligned with the opening in the top surface and whose diameter is slightly larger than the diameter of the lower end (16) of the telescopic mast.

2. Vehicle according to claim 1, characterised in that it has a plurality of hydraulic gripping and positioning systems (9, 10) for the telescopic mast, which are so arranged that the lower end of the telescopic mast can be lowered to the ground through the opening in the bottom surface.

3. Vehicle according to claims 1 and 2, characterised in that the telescopic mast is provided at its lower end (16) with a ground spike (if appropriate, screwable into the ground).

4. Vehicle according to one of claims 1 to 3, characterised in that the upper end of the mast is provided with a gyroscopic and/or weapons platform (14).

## Revendications

1. Véhicule utilitaire (1), notamment véhicule blindé de combat, pourvu sur son toit d'une ouverture (11) qui peut être fermée par une écoutille et comportant un mât (13, 2)télescopique qui peut être sorti à travers ladite ouverture, caractérisé par le fait qu'il est pourvu, au niveau de son plancher (12), d'une ouverture (8) qui est alignée verticalement avec l'ouverture dans le toit et dont le diamètre est légèrement supérieur au diamètre de l'extrémité inférieure (16) du mât télescopique.

2. Véhicule selon la revendication 1, caractérisé par le fait qu'il comporte plusieurs systèmes (9, 10) hydrauliques de préhension et de positionnement pour le mât télescopique qui sont conçus de manière à permettre l'abaissement jusqu'au sol de l'extrémité inférieure du mât télescopique à travers l'ouverture (8) dans le plancher.

3. Véhicule selon les revendications 1 et 2, caractérisé par le fait que le mât télescopique, à son extrémité (16) inférieure, est pourvu d'une pointe (6) (qui, le cas échéant, peut être enfoncée dans le sol).

4. Véhicule selon l'une des revendications 1 à 3, caractérisé par le fait que l'extrémité supérieure du mât télescopique est pourvue d'une plateforme (14) support pour un gyromètre et/ou pour une arme.
